# FASCICULE DE BREVET EUROPEEN

(11) **EP 1 753 096 B1**
(45) Date de publication et mention de la délivrance du brevet: **28.11.2012**
(21) Numéro de dépôt: 06360035.7
(22) Date de dépôt: 04.08.2006
(51) Int. Cl.: H01R 25/14, H02G 5/00, H01R 25/16

(54) **Ensemble de rails rigides pour dispositifs d'alimentation électrique par prise mobile de courant**
Führungsschienenanordnung für die elektrische Stromversorgungsanordnung mit bewegbarer Stromsteckdose
Rail arrangement for an electrical power source device with mobile electrical connector

(30) Priorité: 11.08.2005 FR 0508521
(43) Date de publication de la demande: 14.02.2007
(73) Titulaire: Constructions Electriques FELS, S.A., 67400 Illkirch Graffenstaden (FR)
(72) Inventeur: Arnold, Claude, 67100 Strasbourg (FR); Simler, Christophe, 67230 Westhouse (FR)
(74) Mandataire: Nuss, Pierre

(56) Documents cités:
- EP-A- 1 424 755
- DE-A1- 4 141 799
- DE-A1- 19 755 513
- GB-A- 1 592 040
- US-A- 3 826 880
- US-B1- 6 176 711

## Description

La présente invention concerne le domaine de l'alimentation en courant électrique de mécanismes mobiles tels que des ponts roulants, des grues, des portiques ou tout autre équipement déplaçable, guidé ou non, nécessitant une électrification au moyen de lignes de contact constituées de rails rigides et de contacts électriques glissants, et a pour objet un ensemble de tels rails pour de tels dispositifs.

Les ensembles de rails rigides d'alimentation en électricité pour engins mobiles se présentent généralement sous forme de profilés en cuivre ou en aluminium à section transversale en H recouverts d'une gaine isolante en matière thermoplastique. Les rails constituant un tel ensemble sont fabriqués sous forme d'éléments de quelques mètres de longueur permettant une manipulation et un transport aisés.

De manière connue, chaque rail est soutenu à intervalles réguliers par des pièces de suspension et plusieurs ensembles de rails peuvent être juxtaposés pour constituer des ensembles multipolaires, à savoir, classiquement, à quatre ou cinq pôles, aucune limitation n'étant cependant imposée.

Les rails d'un même ensemble, et donc d'un même pôle, sont raccordés entre eux à leurs extrémités par une pièce de connexion conductrice et la jonction ainsi réalisée est isolée par l'intermédiaire d'un couvre-joint. Grâce à un tel raccordement bout à bout, il est possible de réaliser des lignes d'alimentation de plusieurs centaines de mètres de long, une pièce de connexion pouvant être utilisée aux fins de raccordement électrique et constituant alors une boîte d'alimentation, les extrémités d'un ensemble de rails étant isolées, de manière connue, par un capot de fermeture.

Lorsque les rails sont en aluminium, la face destinée à la dérivation du courant par contact glissant est pourvue d'une piste en acier inoxydable qui coopère avec un balai métallo-graphitique faisant partie intégrante d'un collecteur de courant, solidaire mécaniquement d'un engin mobile à alimenter en courant électrique et qui est raccordé électriquement à cedit collecteur.

Les profilés constitutifs de ces rails sont des profilés étirés de forme ouverte à section grossièrement en H et présentant des faces extérieures planes, les extrémités libres de ces profilés étant munies chacune d'un rebord tourné vers l'intérieur de chaque section ainsi délimitée. Le raccordement longitudinal entre de tels rails est réalisé par l'intermédiaire de pièces de connexion s'appliquant à la manière d'une pince sur les rebords et les extrémités des ailes qui sont pincés en sandwich.

Du fait de la réalisation des rails en aluminium, les surfaces de contact doivent être débarrassées préalablement à la connexion, par brossage, de la couche d'alumine isolante, qui se forme naturellement sur ces surfaces, qui doivent ensuite être recouvertes de graisse de contact. Or, ces surfaces de contact sont étroites et, du fait de leur disposition, leur face interne étant tournée vers l'intérieur des sections du profilé, sont difficilement accessibles, de sorte qu'un brossage et un graissage dans de bonnes conditions et d'une bonne qualité sont quasiment impossibles. En outre, ces travaux de brossage et de graissage sont longs à mettre en oeuvre.

Enfin, ces ensembles de rails devant permettre la circulation d'engins guidés, l'alignement des rails entre eux doit être parfaitement réalisé, afin de permettre une transition douce des jonctions lors du passage du collecteur de courant. Il en résulte que les pièces de connexion doivent prendre appui sur quatre faces planes pour réaliser cet alignement. Du fait que les quatre faces planes sont de largeur très faible, la réalisation de cet alignement est difficile à obtenir et nécessite souvent la mise en oeuvre de pièces de connexion de dimension importante.

En outre, du fait même des faibles largeurs des surfaces de contact entre les extrémités des rails et les pièces de connexion, la connexion électrique entre lesdits rails est également assurée difficilement et ne peut être garantie que par des pièces de connexion de grande dimension. Ces pièces de connexion sont d'ailleurs également nécessaires pour assurer un maintien entre les rails sous contraintes de dilatation.

Par ailleurs, on connaît, par DE-A-41 41 799, une connexion réalisée en une tôle élastique, dans laquelle le contact mécanique et électrique est uniquement réalisé par coopération de surfaces concaves et convexes, dont la force de contact est assurée par l'élasticité des branches et du pont de la connexion. Cependant, l'effort que la connexion est capable de développer pour maintenir l'alignement des tronçons de rails en cas de flexion, de torsion ou de traction est relativement faible, du fait que la connexion doit être assez élastique pour être poussée sur le dessus des rails et s'engager à la manière d'un encliquetage. Les forces de pincement de la connexion étant faibles, elles sont insuffisantes pour provoquer les déformations des surfaces destinées à favoriser de larges surfaces de contact.

La présente invention est définie par les revendications 1 et 4 et a pour but de pallier les inconvénients des rails rigides existant à ce jour en proposant un ensemble de rails rigides pour dispositifs d'alimentation électrique par prise mobile de courant permettant, d'une part, d'assurer une connexion électrique parfaite, ainsi qu'une bonne jonction mécanique, tout en étant d'une construction plus légère.

A cet effet, l'ensemble de rails rigides pour dispositifs d'alimentation électrique par prise mobile de courant, qui est essentiellement constitué par des rails rigides sous forme de profilés en cuivre ou en aluminium à section transversale en H recouverts d'une gaine isolante en matière thermoplastique, une face des profilés étant éventuellement pourvue d'une piste en acier inoxydable servant de face de contact glissant, et par des pièces de connexion conductrices, la jonction ainsi réalisée étant isolée par l'intermédiaire d'un couvre-joint, possède des rails rigides présentant deux surfaces latérales de connexion de forme galbée, pouvant s'étendre sur une partie ou la totalité de la hauteur des flancs des profilés et symétriques par rapport à l'axe longitudinal des rails rigides, ainsi que des pièces de connexion présentant une section interne correspondante à celle des surfaces latérales de connexion de forme galbée des rails rigides et se présentent chacune sous forme de deux éléments emboîtables l'un sur l'autre et comportant chacun une aile galbée de manière correspondante à celle des surfaces latérales de connexion de forme galbée des rails rigides, aile dont l'épaisseur diminue à partir de la zone destinée au serrage jusqu'à l'extrémité libre de l'aile et dont le rayon de courbure intérieur est légèrement plus faible que le rayon de courbure extérieur des surfaces latérales de connexion de forme galbée des rails rigides, ces éléments étant reliés entre eux par serrage au moyen de vis traversant les parties d'emboîtement des deux éléments.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue partielle en perspective d'un ensemble de rails rigides pour dispositifs d'alimentation électrique par prise mobile de courant ;
la figure 2 est une vue en coupe transversale de l'ensemble au niveau d'une pièce de connexion .
la figure 3 est une vue en coupe transversale analogue à celle de la figure 2 représentant, en deux demi-coupes, une variante de réalisation de la pièce de connexion avec et sans mise en oeuvre d'un moyen interne de butée latérale, et
la figure 4 est une vue partielle en plan et en coupe correspondant aux figures 2 et 3.

La figure 1 des dessins annexés représente un ensemble de rails rigides pour dispositifs d'alimentation électrique par prise mobile de courant, qui est essentiellement constitué par des rails rigides 1 sous forme de profilés en aluminium à section transversale en H recouverts d'une gaine isolante en matière thermoplastique (non représentée), la section inférieure étant pourvue, au niveau de l'âme du profilé, d'une piste en acier inoxydable 2 servant de face de contact glissant, et par des pièces de connexion conductrices 3, la jonction ainsi réalisée étant isolée par l'intermédiaire d'un couvre-joint, non représenté. Pour des raisons de bonne compréhension et pour éviter les surcharges des dessins, seuls les éléments essentiels de l'invention sont représentés, les gaines isolantes et autres éléments couramment mis en oeuvre avec de tels ensembles étant volontairement supprimés.

Conformément à l'invention, les rails rigides 1 présentent deux surfaces latérales de connexion de forme galbée 4, symétriques par rapport à l'axe longitudinal des rails rigides 1, et les pièces de connexion 3 présentent une section interne correspondante à celle des surfaces latérales de connexion de forme galbée 4 des rails rigides 1.

Une telle réalisation des surfaces latérales de connexion de forme galbée 4 permet l'obtention de grandes surfaces de connexion électrique facilement accessibles pour leur brossage en vue de l'élimination de la pellicule d'alumine et pour une application aisée de graisse de contact.

Selon un mode de réalisation préférentiel de l'invention, représenté aux figures 1 et 2 des dessins annexés, les pièces de connexion 3 sont munies d'un moyen interne 5 de butée latérale pour les rebords des ailes de la section du profilé en H comportant les surfaces latérales de connexion de forme galbée 4. Ce moyen interne 5 de butée s'oppose à la déformation des ailes de la section du profilé en H sous la pression exercée par la pièce de connexion 3 et pallie, de ce fait, une insuffisance éventuelle de raideur desdites ailes.

Comme le montre la figure 2 des dessins annexés, chaque pièce de connexion 3 se présente avantageusement sous forme de deux éléments 3' et 3" emboîtables l'un sur l'autre et comportant chacun une aile galbée de manière correspondante à celle des surfaces latérales de connexion de forme galbée 4 des rails 1, ces éléments 3' et 3" étant reliés entre eux par serrage au moyen de vis 6 traversant les parties d'emboîtement des deux éléments 3' et 3" et coopérant avec des taraudages prévus sur le moyen interne 5 de butée latérale pour les rebords des ailes de la section du profilé en H comportant les surfaces latérales de connexion de forme galbée 4. Ainsi, il est possible, après mise en place d'une pièce de connexion 3 sur les extrémités correspondantes mises bout à bout de deux rails rigides 1, avec introduction entre les surfaces latérales de connexion de forme galbée 4 de ces rails 1 du moyen interne 5 de butée latérale et disposition des flans galbés des deux éléments 3' et 3" sur les surfaces latérales de connexion de forme galbée 4 des ailes desdits rails 1, par serrage des deux éléments 3' et 3" l'un sur l'autre au moyen des vis 6 coopérant avec le moyen interne 5, d'appliquer à force les flans galbés des éléments 3' et 3" contre les surfaces latérales de connexion de forme galbée 4 des rails rigides 1, ces surfaces latérales de connexion de forme galbée 4 étant maintenues contre une déformation sous la pression de serrage par l'intermédiaire du moyen interne de butée 5.

Il en résulte que lors du serrage des éléments 3' et 3", la surface interne des flans galbés de la pièce de connexion 3 est parfaitement appliquée contre la surface externe des surfaces latérales de connexion de forme galbée 4 des extrémités des rails rigides 1. En conséquence, chaque pièce de connexion 3 assure un alignement parfait de deux rails rigides 1 consécutifs, aussi bien dans le sens horizontal que dans le sens vertical, les formes galbées des pièces en contact ayant tendance naturellement à réaliser l'alignement vertical et la coopération de la pièce de connexion 3 avec les extrémités garantissant l'alignement longitudinal.

Selon une autre caractéristique de l'invention, les éléments 3' et 3" de chaque pièce de connexion 3 présentent chacun une aile de forme galbée, dont l'épaisseur diminue à partir de la zone destinée au serrage jusqu'à l'extrémité libre de l'aile et dont le rayon de courbure intérieur est légèrement plus faible que le rayon de courbure extérieur des surfaces latérales de connexion de forme galbée 4 des rails rigides 1. Ainsi, en position de service, c'est-à-dire lorsque la pièce de connexion 3 est serrée sur les extrémités mises bout à bout de deux rails rigides 1 consécutifs, les ailes de ladite pièce de connexion se déforment légèrement sous l'effet du serrage et épousent totalement, par leur face interne, la surface externe des surfaces latérales de connexion de forme galbée 4 desdits rails rigides 1, la déformation et la mise en contact s'effectuant progressivement pendant le serrage de la pièce de connexion 3.

Du fait de la présence du moyen interne de butée 5, la connexion électrique et mécanique est assurée de manière optimale et, en conséquence, les pièces de connexion 3 peuvent être réalisées relativement courtes tout en permettant une importante surface de contact. Il en résulte que la densité de courant sur les faces de contact, ainsi que la résistance électrique sont réduites. En corollaire les couvre-joints et les boîtes d'alimentation correspondant peuvent également être de longueur réduite.

La figure 3 des dessins annexés représente un autre mode de réalisation des pièces de connexion 3, dans lequel celles-ci sont constituées, chacune, par deux éléments 31 symétriques présentant chacun une aile galbée de manière correspondante à celle des surfaces latérales de connexion de forme galbée 4 des rails 1 et munies, chacune, à l'extrémité de l'aile opposée à celle coopérant avec le rail 1 d'une partie de serrage 32, les parties de serrage 32 de deux éléments 31 symétriques étant assemblées entre elles par l'intermédiaire de boulons de serrage 33 traversant lesdites parties 32 perpendiculairement à l'axe longitudinal des pièces de connexion 3.

Par ailleurs, en cas d'utilisation de profilés de rail 1 fermés (partie de droite de la figure 3), ce dernier mode de réalisation des pièces de connexion 3 est particulièrement avantageux, du fait qu'il n'existe aucun risque d'interférence avec la paroi supérieure dudit profilé pour les moyens d'assemblage, ceux-ci étant serrés dans un plan parallèle au plan de cette paroi supérieure.

Selon une variante de réalisation de l'invention, adaptée à la pièce de connexion 3 suivant la figure 3 et représentée sur la partie de gauche de cette figure, pour la mise en oeuvre de rails en profilés ouverts, la pièce de connexion 3 peut être complétée par une ou plusieurs entretoises 34 destinées à être insérées entre les bords des parois correspondantes des profilés, en face des parois internes des ailes galbées des éléments symétriques 31. De telles entretoises peuvent être indépendantes des éléments symétriques 31 et être mises en place avant le montage des pièces de connexion 3 ainsi constituées.

Il en résulte, à l'instar du mode de réalisation suivant les figures 1 et 2, que les parois du profilé de rail 1 sont parfaitement maintenues lors du serrage des pièces de connexion 3.

Conformément à une autre caractéristique de l'invention et comme le montre la figure 4 des dessins annexés, chaque pièce de connexion 3 peut avantageusement être munie, à ses deux extrémités, sur la face interne d'au moins une aile, d'au moins un ergot 7 destiné à coopérer avec un évidement 7' de forme correspondante prévue à chaque extrémité d'au moins une surface latérale de connexion de forme galbée 4 de chaque rail 1. De préférence, les évidements 7' sont préférentiellement disposés de manière alternée sur les extrémités des surfaces latérales de connexion de forme galbée 4 de chaque rail 1 et les ergots 7 sont également disposés de manière alternée sur la pièce de connexion 3, à savoir, chaque élément 3' et 3" constitutif de la pièce de connexion 3 est muni d'un ergot 7, lesdits ergots étant prévus aux extrémités opposées de la pièce de connexion 3.

De tels ergots 7, coopérant avec des évidements 7', permettent d'assurer une liaison complémentaire mécanique entre les extrémités des rails rigides 1 et la pièce de connexion 3 empêchant tout mouvement relatif entre lesdits rails et la pièce de connexion 3, en position de service. Un tel mode de réalisation est particulièrement avantageux du fait qu'il assure de manière certaine l'assemblage de l'ensemble même en cas de dilatations importantes, les contraintes axiales de traction étant entièrement transférées d'un rail rigide 1 à l'autre par les pièces de connexion 3.

Il est bien entendu que les rails 1 peuvent présenter des épaisseurs de parois différentes tout en conservant les mêmes forme et dimension dans leurs zones d'extrémité servant à la connexion, de sorte qu'un seul type de pièce de connexion peut être utilisé pour différent modèle de rail.

Grâce à l'invention, il est possible de réaliser une connexion de rails rigides entre eux, aussi bien mécanique qu'électrique, de grande qualité, ce en ne mettant en oeuvre que deux faces de contact desdits rails.

Du fait de l'importance des surfaces de contact, il est possible de mettre en oeuvre des pièces de connexion relativement courtes, contrairement aux pièces de connexion de capacité en courant similaire utilisées à ce jour, de sorte que les pièces isolantes de couvre-joint et de boîte d'alimentation peuvent également être plus courtes et donc d'un moindre prix de revient.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, telle que définie par les revendications jointes.

## Revendications

1. Ensemble de rails rigides pour dispositifs d'alimentation électrique par prise mobile de courant, essentiellement constitué par des rails rigides (1) sous forme de profilés en cuivre ou en aluminium tel section transversale en H recouverts d'une gaine isolante en matière thermoplastique, une face des profilés étant éventuellement pourvue d'une piste en acier inoxydable (2) servant de face de contact glissant, et par des pièces de connexion conductrices (3), la jonction ainsi réalisée étant isolée par l'intermédiaire d'un couvre-joint, les rails rigides (1) présentant deux surfaces latérales de connexion de forme galbée (4), pouvant s'étendre sur une partie ou la totalité de la hauteur des flancs des profilés et symétriques par rapport à l'axe longitudinal des rails rigides (1), les pièces de connexion (3) présentant une section interne correspondante à celle des surfaces latérales de connexion de forme galbée (4) des rails rigides (1) **caractérisé en ce que** les pièces de connexion (3) se présentent chacune sous forme de deux éléments (3' et 3") emboîtables l'un sur l'autre et comportant chacun une aile galbée de manière correspondante à celle des surfaces latérales de connexion de forme galbée (4) des rails rigides (1), aile dont l'épaisseur diminue à partir de la zone destinée au serrage jusqu'à l'extrémité libre de l'aile et dont le rayon de courbure intérieur est légèrement plus faible que le rayon de courbure extérieur des surfaces latérales de connexion de forme galbée (4) des rails rigides (1), ces éléments (3' et 3 ") étant reliés entre eux par serrage au moyen de vis (6) traversant les parties d'emboîtement des deux éléments (3' et 3"), les ailes de ladite pièce de connexion se déformant légèrement sous l'effet du serrage et épousant totalement, par leur face interne, la surface externe des surfaces latérales de connexion de forme galbée (4) desdits rails rigides (1), la déformation et la mise en contact s'effectuant progressivement pendant le serrage de la pièce de connexion (3).

2. Ensemble, suivant la revendication 1, **caractérisé en ce que** les pièces de connexion (3) sont munies d'un moyen interne (5) de butée latérale pour les rebords des ailes de la section du profilé en H comportant les surfaces latérales de connexion de forme galbée (4) des rails rigides (1).

3. Ensemble, suivant l'une quelconque des revendications 1 et 2, **caractérisé en ce que** les vis (6) traversant les parties d'emboîtement des deux éléments (3' et 3") coopèrent avec des taraudages prévus sur le moyen interne (5) de butée latérale pour les rebords des ailes de la section du profilé en H comportant les surfaces latérales de connexion de forme galbée (4).

4. Ensemble de rails rigides pour dispositifs d'alimentation électrique par prise mobile de courant, essentiellement constitué par des rails rigides (1) sous forme de profilés en cuivre ou en aluminium à section transversale en H recouverts d'une gaine isolante en matière thermoplastique, une face des profilés étant éventuellement pourvue d'une piste en acier inoxydable (2) servant de face de contact glissant, et par des pièces de connexion conductrices (3), la jonction ainsi réalisée étant isolée par l'intermédiaire d'un couvre-joint, les rails rigides (1) présentant deux surfaces latérales de connexion de forme galbée (4), pouvant s'étendre sur une partie ou la totalité de la hauteur des flancs des profilés et symétriques par rapport à l'axe longitudinal des rails rigides (1), les pièces de connexion (3) présentant une section interne correspondante à celle des surfaces latérales de connexion de forme galbée (4) des rails rigides (1) **caractérisé en ce que** chaque pièce de connexion (3) est constituée par deux éléments (31) symétriques présentant chacun une aile galbée de manière correspondante à celle des surfaces latérales de connexion de forme galbée (4) des rails (1) et munie à l'extrémité de l'aile opposée à celle coopérant avec le rail (1) d'une partie de serrage (32), les parties de serrage (32) de deux éléments (31) symétriques étant assemblées entre elles par l'intermédiaire de boulons de serrage (33) traversant lesdites parties (32) perpendiculairement à l'axe longitudinal des pièces de connexion (3), chaque aile galbée présentant une épaisseur diminuant à partir de la zone destinée au serrage jusqu'à l'extrémité libre de l'aile et dont le rayon de courbure intérieur est légèrement plus faible que le rayon de courbure extérieur des surfaces latérales de connexion de forme galbée (4) des rails rigides (1), les ailes de ladite pièce de connexion (3) se déformant légèrement sous l'effet du serrage et épousant totalement, par leur face interne, la surface externe des surfaces latérales de connexion de forme galbée (4) desdits rails rigides (1), la déformation et la mise en contact s'effectuant progressivement pendant le serrage de la pièce de connexion (3).

5. Ensemble, suivant la revendication 4, **caractérisé en ce que** la pièce de connexion (3) est complétée par une ou plusieurs entretoises (34) destinées à être insérées entre les bords des parois correspondantes des profilés, en face des parois internes des ailes galbées des éléments symétriques (31).

6. Ensemble, suivant l'une quelconque des revendications 1 ou 4, **caractérisé en ce que** chaque pièce de connexion (3) est munie, à ses deux extrémités, sur la face interne d'au moins une aile, d'au moins un ergot (7) destiné à coopérer avec un évidement (7') de forme correspondante prévue à chaque extrémité d'au moins un surface latérale de connexion de forme galbée (4) de chaque rail (1).

7. Ensemble, suivant la revendication 6, **caractérisé en ce que** les évidements (7') sont disposés de manière alternée sur les extrémités des surfaces latérales de connexion de forme galbée (4) de chaque rail (1) et les ergots (7) sont également disposés de manière alternée sur la pièce de connexion (3), à savoir, chaque élément (3' et 3") constitutif de la pièce de connexion (3) est muni d'un ergot (7), lesdits ergots étant prévus aux extrémités opposées de la pièce de connexion (3).

## Claims

1. Assembly of rigid rails for electrical power supply devices via movable current connector, essentially consisting of rigid rails (1) in the form of copper or aluminium section pieces with an H-shaped cross section covered with an insulating sleeve made of thermoplastic material, one face of the section pieces optionally being provided with a stainless steel track (2) serving as a sliding contact face, and by conducting connection parts (3), the junction thus made being insulated by means of a cover plate, the rigid rails (1) having two lateral curved connection surfaces (4), capable of extending over a portion or the whole of the height of the sides of the section pieces and symmetrical relative to the longitudinal axis of the rigid rails (1), the connection parts (3) having an internal section corresponding to that of the lateral curved connection surfaces (4) of the rigid rails (1), **characterized in that** the connection parts (3) each take the form of two elements (3' and 3") that can be fitted into one another and that each comprise a flange that is curved in a manner corresponding to that of the lateral curved connection surfaces (4) of the rigid rails (1), the flange of which the thickness reduces from the zone designed for the clamping up to the free end of the flange and of which the internal radius of curvature is slightly smaller than the external radius of curvature of the lateral curved connection surfaces (4) of the rigid rails (1), these elements (3' and 3") being connected together by clamping by means of screws (6) passing through the fitment portions of the two elements (3' and 3"), the flanges of the said connection part being deformed slightly under the effect of the clamping and totally matching in shape, via their internal face, the external surface of the lateral curved connection surfaces (4) of the said rigid rails (1), the deformation and the placing in contact taking place progressively during the clamping of the connection part (3).

2. Assembly according to Claim 1, **characterized in that** the connection parts (3) are furnished with an internal lateral abutment means (5) for the lips of the flanges of the section of the H-shaped section piece comprising the lateral curved connection surfaces (4) of the rigid rails (1).

3. Assembly according to either one of Claims 1 and 2, **characterized in that** the screws (6) passing through the fitment portions of the two elements (3' and 3") interact with the tappings provided on the internal lateral abutment means (5) for the lips of the flanges of the section of the H-shaped section piece comprising the lateral curved connection surfaces (4).

4. Assembly of rigid rails for electrical power supply devices via movable current connector, essentially consisting of rigid rails (1) in the form of copper or aluminium section pieces with an H-shaped cross section covered with an insulating sleeve made of thermoplastic material, one face of the section pieces optionally being provided with a stainless steel track (2) serving as a sliding contact face, and by conducting connection parts (3), the junction thus made being insulated by means of a cover plate, the rigid rails (1) having two lateral curved connection surfaces (4), capable of extending over a portion or the whole of the height of the sides of the section pieces and symmetrical relative to the longitudinal axis of the rigid rails (1), the connection parts (3) having an internal section corresponding to that of the lateral curved connection surfaces (4) of the rigid rails (1), **characterized in that** each connection part (3) consists of two symmetrical elements (31) each having a flange that is curved in a manner corresponding to that of the lateral curved connection surfaces (4) of the rails (1) and furnished at the end of the flange opposite to that interacting with the rail (1) with a clamping portion (32), the clamping portions (32) of two symmetrical elements (31) being assembled together by means of clamping bolts (33) passing through the said portions (32) perpendicularly to the longitudinal axis of the connection parts (3), each curved flange having a thickness reducing from the zone designed for the clamping up to the free end of the flange and of which the internal radius of curvature is slightly smaller than the external radius of curvature of the lateral curved connection surfaces (4) of the rigid rails (1), the flanges of the said connection part (3) being deformed slightly under the effect of the clamping and totally matching in shape, via their internal face, the external surface of the lateral curved connection surfaces (4) of the said rigid rails (1), the deformation and the placing in contact taking place progressively during the clamping of the connection part (3).

5. Assembly according to Claim 4, **characterized in that** the connection part (3) is supplemented by one or more spacers (34) designed to be inserted between the edges of the corresponding walls of the section pieces, facing the internal walls of the curved flanges of the symmetrical elements (31).

6. Assembly according to either one of Claims 1 and 4, **characterized in that** each connection part (3) is furnished, at its two ends, on the internal face of at least one flange, with at least one lug (7) designed to interact with a recess (7') of matching shape provided at each end of at least one lateral curved connection surface (4) of each rail (1).

7. Assembly according to Claim 6, **characterized in that** the recesses (7') are placed in alternation on the ends of the lateral curved connection surfaces (4) of each rail (1) and the lugs (7) are also placed in alternation on the connection part (3), namely, each element (3' and 3") constituting the connection part (3) is furnished with a lug (7), the said lugs being provided at the opposite ends of the connection part (3).

## Patentansprüche

1. Starre Schienenanordnung für elektrische Stromversorgungseinrichtungen über einen beweglichen Stromabnehmer, die im Wesentlichen durch starre Schienen (1) in Form von Kupfer- oder Aluminium-Profilen mit einem H-förmigen Querschnitt, die mit einer Isolierhülle aus thermoplastischem Material abgedeckt sind, wobei eine Fläche der Profile gegebenenfalls mit einer als Kontakt-Gleitfläche dienenden Bahn aus Edelstahl (2) versehen ist, sowie durch leitende Verbindungsstücke (3) gebildet ist, wobei die so gebildete Verbindung über eine Verbindungsabdeckung isoliert ist, wobei die starren Schienen (1) zwei seitliche Verbindungsflächen mit gerundeter Form (4) aufweisen, die sich über einen Teil der oder die gesamte Höhe der Seitenflächen der Profile erstrecken kann und symmetrisch bezüglich der Längsachse der starren Schienen (1) angeordnet sind, wobei die Verbindungsstücke (3) einen inneren Querschnitt aufweisen, der dem der seitlichen Verbindungsflächen mit gerundeter Form (4) der starren Schienen (1) entspricht, **dadurch gekennzeichnet, dass** die Verbindungsstücke (3) jeweils die Form von zwei Elementen (3', 3") aufweisen, die ineinander einsteckbar sind und die jeweils Flügel aufweisen, die in einer den seitlichen Verbindungsflächen der mit gerundeter Form (4) der starren Schienen (1) entsprechenden Form gerundet sind, wobei sich die Dicke der Flügel ausgehend von der zum Klemmen bestimmten Zone bis zum freien Ende des Flügels verringert und der innere Krümmungsradius der Flügel etwas geringer als der äußere Krümmungsradius der seitlichen Verbindungsflächen mit gerundeter Form (4) der starren Schienen (1) ist, wobei die Elemente (3', 3") miteinander durch Klemmen mit Hilfe einer Schraube (6) verbunden sind, die die ineinander steckbaren Teile der zwei Elemente (3', 3") verbindet, wobei die Flügel des Verbindungsstückes sich leicht unter der Wirkung der Klemmung verformen und sich vollständig über ihre Innenfläche an die Außenfläche der seitlichen Verbindungsflächen mit gerundeter Form (4) der starren Schienen (1) anschmiegen, wobei die Verformung und das in Kontakt bringen fortschreitend während der Klemmung des Verbindungsstückes (3) erfolgt.

2. Anordnung nach Anspruch 1, **dadurch gekennzeichnet, dass** die Verbindungsstücke (3) mit einer innenliegenden Einrichtung (5) für einen seitlichen Anschlag für die Kanten der Flügel des Abschnittes des H-förmigen Profils versehen sind, der die seitlichen Verbindungsflächen (4) mit gerundeter Form der starren Schienen (1) aufweist.

3. Anordnung nach einem der Ansprüche 1 und 2, **dadurch gekennzeichnet, dass** die Schraube (6), die die ineinander steckbaren Teile der zwei Elemente (3', 3") durchquert, mit Gewinden zusammenwirkt, die auf der innenliegenden Einrichtung (5) für einen seitlichen Anschlag der Kanten der Flügel des Abschnittes des H-förmigen Profils vorgesehen sind, der die seitlichen Verbindungsflächen mit gerundeter Form (4) aufweist.

4. Starre Schienenanordnung für elektrische Stromversorgungseinrichtungen über einen beweglichen Stromabnehmer, die im Wesentlichen durch starre Schienen (1) in Form von Kupfer- oder Aluminium-Profilen mit einem H-förmigen Querschnitt, die mit einer Isolierhülle aus thermoplastischem Material abgedeckt sind, wobei eine Fläche der Profile gegebenenfalls mit einer als Kontakt-Gleitfläche dienenden Bahn aus Edelstahl (2) versehen ist, sowie durch leitende Verbindungsstücke (3) gebildet ist, wobei die so gebildete Verbindung über eine Verbindungsabdeckung isoliert ist, wobei die starren Schienen (1) zwei seitliche Verbindungsflächen mit gerundeter Form (4) aufweisen, die sich über einen Teil der oder die gesamte Höhe der Seitenflächen der Profile erstrecken kann und symmetrisch bezüglich der Längsachse der starren Schienen (1) angeordnet sind, wobei die Verbindungsstücke (3) einen inneren Querschnitt aufweisen, der dem der seitlichen Verbindungsflächen mit gerundeter Form (4) der starren Schienen (1) entspricht, **dadurch gekennzeichnet, dass** jedes Verbindungsstück (3) durch zwei symmetrische Elemente (31) gebildet ist, die jeweils einen Flügel aufweisen, der in einer Weise gerundet ist, die der der seitlichen Verbindungsflächen mit gerundeter Form (4) der Schienen (1) entspricht, und die an dem dem mit der Schiene (1) zusammenwirkenden Ende des Flügels entgegengesetzten Ende mit einem Klemmteil (32) versehen sind, wobei die Klemmteile (32) der zwei symmetrischen Elemente (31) miteinander durch Klemmbolzen (33) zusammengebaut sind, die die Teile (32) unter einem rechten Winkel zur Längsachse der Verbindungsstücke (3) durchqueren, wobei jeder gerundete Flügel eine Dicke aufweist, die sich von der für die Klemmung bestimmten Zone zum freien Ende des Flügels hin verringert, und der innere Krümmungsradius jedes Flügels geringfügig kleiner als der äußere Krümmungsradius der seitlichen Verbindungsflächen mit gerundeter Form (4) der starren Schienen (1) ist, wobei sich die Flügel des Verbindungsstückes (3) unter der Wirkung der Klemmung leicht verformen und sich vollständig über ihre Innenfläche an die Außenfläche der seitlichen Verbindungsflächen mit gerundeter Form (4) der starren Schienen (1) anschmiegen, wobei die Verformung und das in Kontakt bringen fortschreitend während des Klemmens des Verbindungsstückes (3) erfolgt.

5. Anordnung nach Anspruch 4, **dadurch gekennzeichnet, dass** das Verbindungsstück (3) durch ein oder mehrere Abstandsstücke (34) vervollständigt sind, die zur Einfügung zwischen die Kanten der entsprechenden Wände der Profile gegenüberliegend zu den Innenwänden der gerundeten Flügel der symmetrischen Elemente (31) bestimmt sind.

6. Anordnung nach einem der Ansprüche 1 oder 4, **dadurch gekennzeichnet, dass** jedes Verbindungsstück (3) an seinen beiden Enden auf der Innenfläche von zumindest einem Flügel mit zumindest einem Zapfen (7) versehen ist, der zum Zusammenwirken mit einer Ausnehmung (7') mit entsprechender Form bestimmt ist, die an jedem Ende von zumindest einer seitlichen Verbindungsfläche mit gerundeter Form (4) jeder Schiene (1) vorgesehen ist.

7. Anordnung nach Anspruch 6, **dadurch gekennzeichnet, dass** die Ausnehmungen (7') in abwechselnder Weise auf den Enden der seitlichen Verbindungsflächen mit gerundeter Form (4) jeder Schiene (1) angeordnet sind, und dass die Zapfen (7) in gleicher Weise in abwechselnder Weise auf dem Verbindungsstück (3) angeordnet sind, das heißt, dass jedes Element (3', 3"), das das Verbindungsstück (3) bildet, mit einem Zapfen (7) versehen ist, wobei diese Zapfen auf entgegengesetzten Enden des Verbindungsstückes (3) vorgesehen sind.
